# EUROPÄISCHE PATENTANMELDUNG

(11) **EP 0 127 700 A1**
(43) Veröffentlichungstag der Anmeldung: **12.12.1984**
(21) Anmeldenummer: 83200761.1
(22) Anmeldetag: 30.05.1983
(51) Int. Cl.: E04G 15/02

(54) **Herstellen von Öffnungen im fliessenden Material**

(71) Anmelder: Ruffer, Dittmar, Dipl.-Ing., D-65191 Wiesbaden (DE)
(72) Erfinder: Ruffer, Dittmar, Dipl.-Ing., D-65191 Wiesbaden (DE)
(74) Vertreter: Seiffert, Klaus, Dipl.-Phys.

(57) **Zusammenfassung**

Bei dieser Erfindung handelt es sich um eine Schalung zur Herstellung von Öffnungen bei Materialien, die in anderen Schalungen gegossen werden. Die Erfindung ist anwendbar auf ein- und mehrschalige Teile. Zusätzlich zu der Öffnungs-Schalung wird in einem beliebigen Abstand eine zusätzliche Platte oder ein Netz (11) eingebaut, daß für eine massive Umschließung der Öffnung nach Erhärtung sorgt und bei Hohlteilen den Hohlraum im übrigen offen läßt.

Eine weitere Besonderheit ist die Schnellverbindung in den Ecken der Öffnungs-Schalung derart, daß die Schalungsteile wiederverwendet werden können und die hergestellten Öffnungen ohne zusätzliche "Auszugswinkel", die bei Starrschalung erforderlich wären, zu ermöglichen.

Durch eine Keilscheibe (8) ist noch nicht einmal eine Bewegung von Schraubenmuttern erforderlich. Der Aus- und Einbau der Öffnungs - Schalung kann sich in sehr kurzer Zeit vollziehen.

## Beschreibung

Die Erfindung beschreibt ein Verfahren zur Herstellung von öffnungen. Dabei können die Öffnungen eine beliebige Geometrie haben. Weiterhin können ein- oder zweischalige Bauelemente durch die Erfindung mit Öffnungen versehen werden.

Die Herstellung von Öffnungen bezieht sich auf fließendes Material, das in eine beliebig geartete SChalung eingegossen wird und eine öffnungsbegrenzung in zwei Ebenen darstellt.

Hierzu wird beliebiges Begrenzungsmaterial nach Fig. 1 und 2 benötigt (1). Bei Herstellung von zweischaligen Elementen kann das Begrenzungsteil (1) unterbrochen werden. Bei größeren öffnungen ist zur Aufnahme des Seitendruckes eine Aussteifung erforderlich (3) und eine Aufdoppelung (4), die jeweils den Schalungsboden berührt. Die Erfindung des Verfahrens betrifft die Festhaltung der Begrenzungsteile und bei Herstellung von zweischaligen Elementen eine Abgrenzung des gegossenen Materials nach der Innenseite hin.

Die Begrenzung der Eckpunkte, die unter einem beliebigen Winkel erfolgen kann, geschieht durch einen an der Außenkante liegenden Winkel, der durch eine diagonal liegende Schraube gehalten wird und auf der Innenseite durch eine Dreieckleiste (9), die aufgesteckt wird und hierzu einen Schlitz hat, bewirkt, daß die Begrenzungsteile paßgenau aneinandergepreßt werden. Auf die Dreieckleiste wird eine geschlitzte Keilscheibe aufgesteckt, die erst nach Anziehen von zwei Kontermuttern (7) eingeschlagen wird. Diese Keilscheibe (8) bewirkt die kraftschlüssige Verbindung der Begrenzungsteile. Diese Verbindung bewirkt, daß die Begrenzungsteile an einem dritten Ort hergestellt werden können und nach Bedarf in die Hauptschalung eingelegt werden können.

Für den Fall, daß die Begrenzungsteile nicht im Bauteil verbleiben, wird ein Schenkel der Begrenzungsteile an der Verbindungsecke derart geschlitzt, daß nach Herausschlagen der Keilscheibe(8) der Bolzen in diesem Schlitz derart bewegt wird, daß der andere Schenkel des Begrenzungsteiles durch eine Drehbewegung in Richtung des gekippten Bolzens (6) ausgebaut werden kann.

Bei Herstellung von zwei- oder mehrschaligen Bauelementen ist es nach der Erfindung erforderlich, eine innere Begrenzung des fließenden Materiales zur Innenseite zu haben. Hierzu wird nach Fig. 5 eine innere Begrenzungsplatte (11) eingebaut, die ein Ausfließen des gegossenen Materials verhindert.

Die innere Begrenzungsplatte kann auch ein Netz aus beliebigem Material sein, das die gleiche Aufgabe erfüllt. Die Begrenzung muß nicht eben sein.

Für den Fall einer wiedergewonnen Begrenzungsfläche ist es erforderlich, sogenannte Abstandshalter (13) einzubauen, die dann an einem inneren Traggerüst befestigt werden. Diese Abstandshalter und das Traggerüst können auch fehlen.

## Patentansprüche

(1) für ein Verfahren zur Herstellung von Aussparungen beliebiger Geometrie bei Einbringen von fließendem Material, das für den Gebrauchszustand erhärtet. Nach Fig. 1 dahingehend, daß Grenzungsteile aus beliebigem Material (1) verwendet werden, das entweder mit dem gegossenen Teil verbunden wird oder wiedergewonnen wird.

(2) Nach Anspruch 1 dahingehend, daß die Begrenzungsteile (1) auch zweiteilig sein können in verschiedenen Gießebenen an verschiedenen Orten eingebracht werden können. Die Zentrierleiste (2) dient dabei der genauen Arretierung beider Teile (1).

(3) Nach Anspruch 1 und 2 dahingehend, daß Aussteifungen (3) mit einer Aufdoppelung (4) zur Ergänzung der Begrenzungsteile (1) bei größeren Öffnungen zu Erhaltung der Maßhaltigkeit der öffnung eingesetzt werden können (Fig. 2)

(4) Anspruch nach Anspruch 1 bis 3 dahingehend, daß die Begrenzungsteile mit beliebigem Winkel durch ein außenliegendes Winkelprofil (5) begrenzt werden und auf der Innenseite durch eine geschlitzte Leiste (9) nach Fig. 3 erhalten werden und durch eine Keilscheibe (8) mit Kontermuttern (7) und einer Schraube (6) eine feste Verbindung eingehen.

(5) Anspruch nach 1 bis 5 dahingehend, daß zur Aufnahme der versenkbaren Schraube in jeder Ecke ein Schalungsteil einen Schlitz (10) erhält, in dem sich die Schraube nach dem Ausschalen und Lösen der Keilscheibe bewegen kann.

(6) Anspruch nach 1 bis 5 dahingehend, daß nach Fig. 3 die Keilscheibe (8) zur Herstellung der öffnungsbegrenzung eingeschlagen wird und durch Keilwirkung die Begrenzungsteile (1) anpaßt.

(7) Anspruch nach 1 bis 6 dahingehend, daß durch Herausschlagen der _{K}eilscheibe (8) für den Fall der Wiedergewinnung der Begrenzungsteile (1) diese Begrenzungsteile ausgebaut werden können.

(8) Verfahren zur Herstellung von zweischaligen Elementen nach Fig. 5 und 6, die durch fließendes Material hergestellt werden (14) u. (15) und anschließend erhärten dahingehend, daß auf der Innenseite eine inneren Begrenzungsplatte (11) eingebaut wird, die das fließende Material begrenzt und einen Hohlraum (16) offen läßt. Die Begrenzung zur Öffnung gegen die Begrenzungsteile (1) oder die Öffnung kann durch sogenannte Abstandshalter (13) erfolgen.

(9) Anspruch nach 8 dahingehend, daß die innere Begrenzungsplatte auch ein Netz aus beliebigem Material sein kann, das ein Ausfließen in den Hohlraum (16) oder andere innenliegenden Schichten verhindert.
